# EUROPÄISCHE PATENTSCHRIFT

(11) **EP 2 342 501 B1**
(45) Veröffentlichungstag und Bekanntmachung des Hinweises auf die Patenterteilung: **18.10.2017**
(21) Anmeldenummer: 09778978.8
(22) Anmeldetag: 23.01.2009
(51) Int. Cl.: F24C 7/08

(54) **BACKOFEN**
BAKING OVEN
FOUR À CUISSON

(30) Priorität: 02.10.2008 DE 102008042566
(43) Veröffentlichungstag der Anmeldung: 13.07.2011
(73) Patentinhaber: BSH Hausgeräte GmbH, 81739 München (DE)
(72) Erfinder: WILSDORF, Gerd, 82140 Olching (DE); HACKBARTH, Andreas, 81479 München (DE); APETAUER, Stefan, 80798 München (DE); HEILMANN, Tobias, 81371 München (DE); KIEL, Detlef, 80634 München (DE); MÖKER, Thomas, 80469 München (DE)
(86) Internationale Anmeldenummer: PCT/EP2009/050763
(87) Internationale Veröffentlichungsnummer: WO 2010/037567

(56) Entgegenhaltungen:
- EP-A- 1 045 300
- EP-A- 1 107 647
- EP-A- 1 873 609
- EP-A- 1 901 005
- EP-A2- 1 349 281
- WO-A-2008/003572
- WO-A1-02/44622
- DE-A1- 10 255 676
- DE-A1-102006 020 156
- DE-A1-102006 026 187
- DE-A1-102006 048 418
- DE-A1-102007 056 416
- DE-B3-102007 016 466
- DE-C1- 10 063 693
- US-A- 4 233 593

## Beschreibung

Aus der Druckschrift DE 10 2006 048 418 A1 ist ein Hausgerät mit einer Bedienvorrichtung bekannt. Die Bedienvorrichtung weist einen Muldenrahmen auf, welcher eine Blende bildet und in welchen Schalter eingelassen sind. Ferner weist die Bedienvorrichtung einen Drehknebel auf. Der Drehknebel ist von einer Kochfläche achsenlos, wellenlos und zerstörungsfrei ablösbar gelagert.

Ferner ist aus der Druckschrift EP 0 497 191 B1 eine Kochgerätsteuerung mit mindestens einem Stellglied zur Ansteuerung des Kochgeräts bekannt. Die Kochgerätsteuerung weist eine Platte aus magnetisch permeablem Material, ein auf der einen Plattenseite verschiebliches Stellglied und einen durch die Platte greifenden magnetischen Kreis auf, wobei das Stellglied den magnetischen Kreis bei Einschieben in eine vorgegebene Position verändert. Außerdem weist die Kochgerätsteuerung eine auf der anderen Plattenseite angeordnete Sensoranordnung zur Detektion der Veränderung am magnetischen Kreis auf, wobei an der Platte eine Führung für die Bewegungsbahn des Stellglieds linear oder gebogen vorgesehen ist.

Des Weiteren ist aus der Druckschrift US 4 233 593 A eine kapazitive Kontrolleinheit mit einem Bedienfeld und einem Drehknopf, welcher auf einer dünnen, aus einem magnetischen Material gefertigten Scheibe gelagert ist, bekannt.

Ferner ist aus der Druckschrift WO 02/44622 A1 ein Hoch-Einbaugargerät mit einer Steuereinrichtung mit einem frontseitig angeordneten Bedienfeld, welches einen Bedienknebel umfasst und welches direkt an ein Kochfeld montiert ist, bekannt.

Den nächsten Stand der Technik stellt die EP 1 349 281 A2 dar. Die Aufgabe der Erfindung besteht insbesondere darin, einen gattungsgemäßen Backofen mit verbesserten Eigenschaften hinsichtlich einer komfortablen Benutzbarkeit bereitzustellen. Die Aufgabe wird erfindungsgemäß durch die Merkmale des Patentanspruchs 1 und durch die Merkmale der Nebenansprüche gelöst, während vorteilhafte Ausgestaltungen und Weiterbildungen der Erfindung den Unteransprüchen entnommen werden können.

Die Erfindung betrifft einen Backofen gemäß Anspruch 1.

Es wird vorgeschlagen, dass die Bedienmittelträgereinheit wenigstens eine Funktionsauflagefläche aufweist, welche dazu vorgesehen ist, wenigstens einen Teil einer Gewichtskraft eines Bedienmittels in einem funktionsmäßig gekoppelten Zustand aufzunehmen. Unter einem "funktionsmäßig gekoppelten Zustand" eines Bedienmittels soll insbesondere ein Betriebszustand des Bedienmittels verstanden werden, in welchem ein Bediener durch ein Betätigen des Bedienmittels, welches insbesondere ein Drücken und/oder ein Drehen und/oder ein Schieben des Bedienmittels ist, einen Bedienvorgang durchführen kann. Unter einer "Funktionsauflagefläche" soll insbesondere eine Fläche verstanden werden, auf welcher das Bedienmittel in einem funktionsmäßig gekoppelten Zustand liegt, wobei in dem Zustand insbesondere eine auf Elektrizität beruhende Kraft auf das Bedienmittel wirken kann. Unter einer "auf Elektrizität beruhenden Kraft" soll insbesondere eine magnetische Kraft und/oder eine elektrostatische Kraft verstanden werden. Unter "vorgesehen" soll insbesondere speziell ausgestattet und/oder ausgelegt verstanden werden. Mit einer erfindungsgemäßen Ausgestaltung kann eine komfortable Benutzbarkeit erreicht werden. Insbesondere kann eine übersichtliche Bedienbarkeit erreicht werden.

Vorzugsweise weist eine nicht erfindungsgemäße Hausgerätvorrichtung wenigstens eine Kochflächeneinheit auf, an welche die Bedienmittelträgereinheit unmittelbar angrenzt. Darunter, dass die Bedienmittelträgereinheit "unmittelbar" an die Kochflächeneinheit angrenzt, soll insbesondere verstanden werden, dass es wenigstens einen Raumbereich zwischen der Kochflächeneinheit und der Bedienmittelträgereinheit gibt, welcher frei von weiteren Bauteilen ist. Darunter, dass ein Raumbereich "zwischen" der Kochflächeneinheit und der Bedienmittelträgereinheit liegt, soll insbesondere verstanden werden, dass es wenigstens eine Strecke gibt, welche in einem Punkt der Kochflächeneinheit beginnt und in einem Punkt der Bedienmittelträgereinheit endet und welche frei von Schnittpunkten mit Bauteilen ist, welche sich von Bauteilen der Bedienmittelträgereinheit und von Bauteilen der Kochflächeneinheit unterscheiden. Hierdurch kann eine kompakte Bauweise erreicht werden.

Ferner wird vorgeschlagen, dass die Hausgerätvorrichtung wenigstens eine Kochflächeneinheit aufweist, die beabstandet zu der Funktionsauflagefläche angeordnet ist. Auf diese Weise kann eine komfortable Bedienbarkeit erreicht werden. Insbesondere kann eine hohe Übersichtlichkeit erreicht werden.

Mit Vorteil weist die Hausgerätvorrichtung wenigstens eine Kochflächeneinheit auf, welche in wenigstens einer Betriebsposition zumindest teilweise niedriger ist als zumindest ein Teilbereich der Bedienmittelträgereinheit. Unter einer "Kochflächeneinheit" soll insbesondere eine Flächeneinheit verstanden werden, auf welcher bei wenigstens einem Kochvorgang Kochgeschirr mit einem Stoff, welcher bei dem Kochvorgang gekocht wird, angeordnet ist. Darunter, dass die Kochflächeneinheit "zumindest teilweise niedriger" ist als ein Teilbereich der Bedienmittelträgereinheit, soll insbesondere verstanden werden, dass in einer Betriebsposition der Hausgerätvorrichtung ein in Bezug auf eine vertikale Richtung höchster Punkt der Kochflächeneinheit niedriger in Bezug auf die vertikale Richtung ist als ein niedrigster Punkt des Teilbereichs. Hierdurch kann ein zuverlässiger Schutz, insbesondere eines Bedieners, erreicht werden. Insbesondere kann ein Schutz vor übergekochten Flüssigkeiten erreicht werden.

Vorzugsweise weist die Hausgerätvorrichtung zumindest eine Steuereinheit auf, welche zusammen mit der Funktionsauflagefläche zu einem Einstellen von zwei oder drei und/oder vier und/oder wenigstens sechs Kochzonen vorgesehen ist. Unter einer "Steuereinheit" soll insbesondere eine Einheit mit einer Recheneinheit und/oder einer Speichereinheit und einem darin gespeicherten Betriebsprogramm verstanden werden. Auf diese Weise kann eine komfortable Bedienbarkeit erreicht werden. Insbesondere können Bauteile eingespart werden.

Weiterhin wird vorgeschlagen, dass die Hausgerätvorrichtung die Blendeneinheit aufweist, an welcher die Funktionsauflagefläche im Wesentlichen mittig angeordnet ist. Darunter, dass das Bedienmittel "im Wesentlichen mittig" auf der Blendeneinheit angeordnet ist, soll insbesondere verstanden werden, dass in wenigstens einem Betriebszustand ein Massenmittelpunkt des Bedienmittels weniger als dreißig Prozent, vorzugsweise weniger als fünfzehn Prozent und besonders bevorzugt weniger als fünf Prozent einer maximalen Längserstreckung der Blendeneinheit von einem Massenmittelpunkt der Blendeneinheit entfernt ist. Auf diese Weise kann ein besonders hoher Bedienkomfort erreicht werden.

Vorzugsweise weist die Hausgerätvorrichtung wenigstens eine weitere Funktionsauflagefläche auf, welche zusammen mit der Steuereinheit zu einem Einstellen wenigstens zweier Kochzonen vorgesehen ist. Damit kann eine intuitive Bedienbarkeit erreicht werden. Insbesondere kann eine hohe Übersichtlichkeit erreicht werden.

Der erfindungsgemäße Backofen umfasst wenigstens eine Lagereinheit, welche zu einer achslosen, wellenlosen und zerstörungsfrei ablösbaren Lagerung eines Bedienmittels vorgesehen ist, wobei die Lagereinheit wenigstens eine Bedienmittelträgereinheit zumindest teilweise bildet, welche dazu vorgesehen ist, in wenigstens einem Betriebszustand zumindest das bezüglich wenigstens einer horizontalen Blickrichtung frontseitig angeordnete Bedienmittel zu halten. Mit einer erfindungsgemäßen Ausgestaltung kann eine komfortable Benutzbarkeit erreicht werden. Insbesondere kann bei einem Backofen, welcher eine frontseitig angeordnete Tür aufweist, eine der Tür benachbarte Anordnung des Bedienmittels erreicht werden.

In der bevorzugten Ausgestaltung der Erfindung weist der Backofen wenigstens ein Befestigungsmittel auf, welches dazu vorgesehen ist, das Bedienmittel mittels zumindest einer auf Elektrizität beruhenden Kraft zu befestigen. Unter einer "auf Elektrizität beruhenden Kraft" soll insbesondere eine magnetische Kraft und/oder eine elektrostatische Kraft verstanden werden. Unter "vorgesehen" soll insbesondere speziell ausgestattet und/oder ausgelegt verstanden werden. Hierdurch kann ein geringer Reinigungsaufwand erreicht werden.

Weiterhin wird vorgeschlagen, dass der Backofen wenigstens eine Bedienmittelanlagefläche aufweist, welche in wenigstens einem Betriebszustand zumindest einen Teil einer Gewichtskraft des Bedienmittels aufnimmt und wenigstens eine Flächenerstreckungsrichtung aufweist, welche in wenigstens einem Betriebszustand eine nichtverschwindende vertikale Komponente aufweist. Hierdurch kann eine kompakte Bauweise erreicht werden. Dadurch wird eine frontseitige Anordnung des Bedienmittels erreicht. Unter einer "nichtverschwindenden vertikalen Komponente" soll eine Komponente größer Null verstanden werden.

Eine zuverlässige Befestigung des Bedienmittels kann erreicht werden, wenn der Backofen wenigstens eine Bedienmittelträgereinheit aufweist, welche zumindest einen Aufnahmebereich bildet, der zu einer Aufnahme des Bedienmittels vorgesehen ist.

Ferner weist der Backofen wenigstens eines der Bedienmittel und zumindest eine Blendeneinheit auf, welche bündig an eine Bedienoberfläche des Bedienmittels anschließt. Dadurch kann eine besonders sichere Befestigung des Bedienmittels erreicht werden.

Vorteilhaft ist das Bedienmittel dabei im funktionsmäßig gekoppelten Zustand in radialer Richtung zu seiner Drehachse zumindest in Richtung der Seitenkontur mittels der Bedienmittelträgereinheit gesichert bzw. in seiner Bewegung begrenzt, und zwar vorzugsweise durch eine Kontur der Bedienmittelträgereinheit, wie besonders bevorzugt durch einen Randbereich eines Aufnahmebereichs der Bedienmittelträgereinheit. Vorzugsweise erstreckt sich der Randbereich des Aufnahmebereichs bezogen auf die Drehachse des Bedienmittels in dessen funktionsmäßig gekoppelten Zustand über mehr als 180° und über weniger als 360°, und/oder der Aufnahmebereich ist in zumindest einem Bereich zumindest teilweise ohne Randbereich ausgebildet, so dass das Bedienmittel in diesem Bereich an seiner Stirnseite von einem Bediener kontaktiert werden kann. Ferner ist der Randbereich vorzugsweise kreisförmig ausgebildet, wodurch eine vorteilhafte Führung des Bedienmittels erreicht werden kann. Unter einem "funktionsmäßig gekoppelten Zustand" eines Bedienmittels soll insbesondere ein Betriebszustand des Bedienmittels verstanden werden, in welchem ein Bediener durch ein Betätigen des Bedienmittels, welches insbesondere ein Drücken und/oder ein Drehen und/oder ein Schieben des Bedienmittels ist, einen Bedienvorgang durchführen kann. Dabei soll unter einer "Seitenkontur" insbesondere eine, im montierten Zustand in einer Draufsicht entlang einer Rotationsachse des Bedienmittels betrachtet, seitliche Begrenzungslinie der Bedienmittelträgereinheit verstanden werden.

Der Backofen weist wenigstens eines der Bedienmittel und wenigstens eine Lagereinheit auf, welche das Bedienmittel drehbar lagert. Hiermit kann eine hohe Funktionalität erreicht werden.

Mit Vorteil weist der Backofen wenigstens eines der Bedienmittel und wenigstens ein Magnetfeld-Erzeugungsmittel auf, welches in einer Frontalansicht auf das Bedienmittel zumindest teilweise hinter dem Bedienmittel angeordnet ist. Damit kann eine präzise Positionierung des Bedienmittels erreicht werden. Erfindungsgemäß wird vorgeschlagen, dass der Backofen zumindest ein Bedienmittel und wenigstens ein Magnetfeld-Erzeugungsmittel aufweist, welches in einer Frontalansicht auf das Bedienmittel zumindest teilweise neben dem Bedienmittel angeordnet ist. Hierdurch kann ein hoher haptischer Komfort bei einer Befestigung des Bedienmittels erreicht werden.

Vorzugsweise ist das Bedienmittel werkzeuglos demontierbar, wodurch ein geringer Reinigungsaufwand erreicht werden kann. Ein besonders geringer Reinigungsaufwand kann erreicht werden, wenn das Bedienmittel geschirrspülergeeignet ist.

Außerdem wird vorgeschlagen, dass die Bedienmittelträgereinheit wenigstens teilweise aus Glas gebildet ist. Hierdurch kann eine komfortable Bedienbarkeit erreicht werden. Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine Draufsicht auf ein als Kochfeldvorrichtung ausgebildetes Hausgerät mit einer nicht erfindungsgemäßen Hausgerätvorrichtung,
- Fig. 2: einen Ausschnitt eines Schnitts durch die Hausgerätvorrichtung und einem benachbarten Bauteil,
- Fig. 3: einen Ausschnitt eines Schnitts durch eine Blendeneinheit und ein Bedienmittel der Hausgerätvorrichtung,
- Fig. 4: eine Draufsicht auf ein alternatives Ausführungsbeispiel eines Hausgeräts mit einem alternativen Ausführungsbeispiel einer nicht erfindungsgemäßen Hausgerätvorrichtung,
- Fig. 5: ein alternatives nicht erfindungsgemäßes Ausführungsbeispiel eines Hausgeräts mit einem Bedienmittel,
- Fig. 6: ein alternatives nicht erfindungsgemäßes Ausführungsbeispiel eines Hausgeräts mit fünf Bedienmitteln,
- Fig. 7: ein alternatives nicht erfindungsgemäßes Ausführungsbeispiel eines Hausgeräts mit vier Bedienmitteln,
- Fig. 8: eine Frontalansicht auf ein erfindungsgemäßes Ausführungsbeispiel eines Hausgeräts, das als Backofen ausgebildet ist,
- Fig. 9: einen Schnitt durch den Backofen,
- Fig. 10: einen Ausschnitt einer Draufsicht auf eine zu Figur 1 alternative nicht erfindungsgemäße Kochfeldvorrichtung mit einem überstehenden Bedienmittel,
- Fig. 11: einen Ausschnitt eines Schnitts entlang der Linie XI-XI in Figur 10 und
- Fig. 12: einen Ausschnitt eines Schnitts durch einen zu Figur 8 alternativen nicht erfindungsgemäßen Backofen.

Figur 1 zeigt eine Kochfeldvorrichtung mit einer nicht erfindungsgemäßen Hausgerätvorrichtung. Die Hausgerätvorrichtung weist ein Kochfeld 14 mit einer von einer Glaskeramikplatte gebildeten Kochflächeneinheit 20 auf, welche zu einem Aufbringen von Kochgeschirr zur Durchführung eines Kochvorgangs vorgesehen ist. Ferner umfasst die Hausgerätvorrichtung eine Blendeneinheit 12, welche eine Bedienmittelträgereinheit 10 bildet. Die Bedienmittelträgereinheit 10 grenzt an die Kochflächeneinheit 20 unmittelbar an und unterscheidet sich von dem Kochfeld 14 bzw. ist von einer zur Glaskeramikplatte getrennt ausgebildeten Baueinheit gebildet. Die Bedienmittelträgereinheit 10 bildet einen Aufnahmebereich 44, in welchem ein Bedienmittel 18 der Hausgerätvorrichtung aufgenommen ist (Figuren 2 und 3). Eine zylindermantelförmige Oberfläche 50 der Blendeneinheit 12 berandet den Aufnahmebereich 44. Ferner weist die Bedienmittelträgereinheit 10 einen kreisflächenförmigen Oberflächenbereich 52 auf, welcher ebenfalls den Aufnahmebereich 44 berandet. In einer Betriebsposition der Hausgerätvorrichtung verlaufen alle Flächenerstreckungsrichtungen des kreisflächenförmigen Oberflächenbereichs 52 parallel zur Horizontalen.

Der Oberflächenbereich 52 bildet eine Funktionsauflagefläche 16, auf welcher das Bedienmittel 18 in dem Betriebszustand aufliegt. Die Funktionsauflagefläche 16 nimmt eine gesamte Gewichtskraft des Bedienmittels 18 auf. Ferner weist die Hausgerätvorrichtung eine Lagereinheit 32 auf, welche das Bedienmittel 18 drehbar um eine Drehachse 58 lagert. Die Drehachse 58 ist parallel zu einer Vertikalen. In dem Betriebszustand ist das Bedienmittel 18 mit einer Sensoreinheit 54 funktionsmäßig gekoppelt. Hierzu weist das Bedienmittel 18 Magnete 56 auf, mittels welchen in einem Zusammenwirken mit Hall-Sensoren der Sensoreinheit 54 eine Drehposition des Bedienmittels 18 feststellbar ist. Mit Hilfe der Sensoreinheit 54 und der Magnete 56 ist insbesondere feststellbar, um wie viel Grad das Bedienmittel 18 in einem Vergleich zu einer Grundstellung des Bedienmittels 18 gedreht wurde. Die Sensoreinheit 54 veranlasst abhängig davon, um wie viel Grad das Bedienmittel 18 in einem Vergleich zu einer Grundstellung des Bedienmittels 18 gedreht wurde, in einem Zusammenwirken mit einer Steuereinheit 24 der Hausgerätvorrichtung eine Einstellung einer Kenngröße.

Die Hausgerätvorrichtung weist vier Anwähltasten 60 auf, welchen vier Kochzonen 26 des Kochfelds 14 zugeordnet sind. Durch ein Drücken einer der Anwähltasten 60 ist diejenige Kochzone 26 auswählbar, welcher die Anwähltaste 60 zugeordnet ist. Nach dem Auswählen einer der Kochzonen 26 ist mittels des Bedienmittels 18 die Kenngröße, welche eine Temperatur der Kochzone 26 ist, einstellbar. Ein Wert der Kenngröße entspricht dabei einer Drehstellung des Bedienmittels 18. Auf diese Weise ist ein Temperaturwert für jede der Kochzonen 26 einstellbar. Die Temperaturwerte sind auf einer 7-Segment-Anzeigeeinheit (nicht dargestellt) ablesbar.

Die Kochflächeneinheit 20 ist durch eine Glaskeramik-Platte gebildet (Figur 1). Das Bedienmittel 18 und die Funktionsauflagefläche 16 sind in dem Betriebszustand beabstandet von der Kochflächeneinheit 20 angeordnet. Zwischen dem Bedienmittel 18 und der Kochflächeneinheit 20 ist eine Erhebung 62 der Blendeneinheit 12 angeordnet, welche teilweise den Aufnahmebereich 44 bildet.

Die Bedienmittelträgereinheit 10 weist einen Teilbereich 22 auf, welcher entlang einer gesamten Längsseite 66 der Kochflächeneinheit 20 unmittelbar an die Kochflächeneinheit 20 angrenzt und in dem Betriebszustand bezüglich einer vertikalen Richtung 64 höher ist als die gesamte Kochflächeneinheit 20. Der Teilbereich 22 verhindert bei einem Überlaufen einer Flüssigkeit auf die Kochflächeneinheit 20, dass die Flüssigkeit bis zu dem Bedienmittel 18 fließt.

Die Lagereinheit 32 lagert das Bedienmittel 18 drehbar (Figur 3). Hierzu weist die Lagereinheit 32 die Bedienmittelträgereinheit 10 und ein Befestigungsmittel 36 auf, welches als Magnetfeld-Erzeugungsmittel 48 ausgebildet ist und ein Permanentmagnet ist. Das Magnetfeld-Erzeugungsmittel 48 zieht in dem Betriebszustand einen Permanentmagneten 68 des Bedienmittels 18 an, wodurch das Bedienmittel 18 an der Bedienmittelträgereinheit 10 befestigt ist und mittig in dem Aufnahmebereich 44 positioniert ist. In einer Frontalansicht auf das Bedienmittel 18 in dem Betriebszustand ist das Magnetfeld-Erzeugungsmittel 48 vollständig hinter dem Bedienmittel 18 angeordnet. Mittels des Magnetfeld-Erzeugungsmittels 48 ist das Bedienmittel 18 kraftschlüssig befestigt. Indem ein Bediener ein Drehmoment auf das Bedienmittel 18 ausübt, ist das Bedienmittel 18 um die Drehachse 58 drehbar.

Eine Bedienoberfläche 46 des Bedienmittels 18 schließt bündig an die Blendeneinheit 12 an (Figur 3). Die Blendeneinheit 12 und das Bedienmittel 18 weisen beide jeweils eine ebene Oberseite 70, 72 auf, die bezüglich der vertikalen Richtung 64 gleich hoch sind bzw. in einer gemeinsamen Ebene angeordnet sind.

Die Funktionsauflagefläche 16 und das Bedienmittel 18 sind an bzw. auf der Blendeneinheit 12 mittig angeordnet (Figur 1). Ein Massenmittelpunkt der Blendeneinheit 12 und ein Massenmittelpunkt des Bedienmittels 18 sind an einem selben Raumpunkt 74 angeordnet. Die Blendeneinheit 12 ist durch eine Leiste gebildet.

In Richtungen senkrecht zu der Drehachse 58 sind neben dem Bedienmittel 18 innerhalb der Bedienmittelträgereinheit 10 achtzehn Magnete 76 angeordnet. Die Magnete 76 wechselwirken bei einem Einsetzen des Bedienmittels 18 in den Aufnahmebereich 44 mit dem Permanentmagneten 68, wodurch ein haptisch komfortables Befestigen des Bedienmittels 18 erreicht wird. Das Bedienmittel 18 ist wellenlos, achslos und zerstörungsfrei und werkzeuglos demontierbar gelagert. Des Weiteren ist das Bedienmittel 18 kreisscheibenförmig ausgebildet und ist in Geschirrspülmaschinen reinigbar. Die Blendeneinheit 12, das Bedienmittel 18 und die Kochflächeneinheit 20 unterscheiden sich durch verschiedene Oberflächen. Die Blendeneinheit 12 und das Kochfeld 14 sind als Modul und somit austauschbar ausgebildet.

Die Blendeneinheit 12 ist aus eloxiertem Aluminium gebildet. Prinzipiell kann zumindest die Bedienmittelträgereinheit 10 und/oder auch die Blendeneinheit 12 aus Glas gebildet sein. In dem Betriebszustand ist unterhalb der Blendeneinheit 12 ein Bauteil angeordnet, welches von Bauteilen der Hausgerätvorrichtung verschieden ist.

Das Bedienmittel 18 ist großteilig aus einem Kunststoff gebildet. Prinzipiell kann die Blendeneinheit 12 auch wenigstens teilweise aus einem Kunststoff gebildet sein.

In den Figuren 4 bis 9 sind alternative Ausführungsbeispiele dargestellt. Im Wesentlichen gleich bleibende Bauteile, Merkmale und Funktionen sind grundsätzlich mit den gleichen Bezugszeichen beziffert. Zur Unterscheidung der Ausführungsbeispiele sind jedoch den Bezugszeichen der Ausführungsbeispiele in den Figuren 4 bis 9 die Buchstabe "a", "b" usw. hinzugefügt. Die nachfolgende Beschreibung beschränkt sich im Wesentlichen auf die Unterschiede zu dem Ausführungsbeispiel in den Figuren 1 bis 3, wobei bezüglich gleich bleibender Bauteile, Merkmale und Funktionen auf die Beschreibung des Ausführungsbeispiels in den Figuren 1 bis 3 verwiesen werden kann.

Figur 4 zeigt ein alternatives nicht erfindungsgemäßes Ausführungsbeispiel einer Hausgerätvorrichtung, welche ein Bedienmittel 18a und ein weiteres Bedienmittel 28a aufweist, die baugleich sind und auf gleiche Weise gelagert sind. Das Bedienmittel 28a liegt auf einer durch eine Bedienmittelträgereinheit 10a gebildeten Funktionsauflagefläche 29a auf. Ferner weist die Hausgerätvorrichtung zwei Kochzonen 26a und zwei weitere Kochzonen 78a und Anwähltasten 60a, 80a auf. Mittels des Bedienmittels 18a und einer Steuereinheit 24a sind Kochtemperaturen der Kochzonen 26a einstellbar. Mit Hilfe des Bedienmittels 28a und der Steuereinheit 24a sind Kochtemperaturen der Kochzonen 78a einstellbar. Mittels der Anwähltasten 60a sind die Kochzonen 26a, mittels der Anwähltasten 80a sind die Kochzonen 78a anwählbar.

Figur 5 zeigt ein alternatives nicht erfindungsgemäßes Ausführungsbeispiel einer Hausgerätvorrichtung. Eine Farbe einer Kochflächeneinheit 20b unterscheidet sich von einer Farbe einer Bedienmittelträgereinheit 10b und von einer Farbe eines Bedienmittels 18b. Ferner unterscheidet sich die Farbe der Bedienmittelträgereinheit 10b von der Farbe des Bedienmittels 18b.

Figur 6 zeigt ein alternatives nicht erfindungsgemäßes Ausführungsbeispiel einer Hausgerätvorrichtung mit Bedienmitteln 18c, 28c und drei weiteren Bedienmitteln 82c. Die Bedienmittel 18c, 28c, 82c sind baugleich und jeweils einer Kochzone zugeordnet.

Figur 7 zeigt ein weiteres alternatives nicht erfindungsgemäßes Ausführungsbeispiel einer Hausgerätvorrichtung mit Bedienmitteln 18d, 28d und zwei weiteren Bedienmitteln 82d.

Figur 8 zeigt ein erfindungsgemäßes Ausführungsbeispiel eines Backofens . Der Backofen weist eine Lagereinheit 32e mit einem Magnetfeld-Erzeugungsmittel 48e (Figur 9) auf, welche in einem Betriebszustand ein Bedienmittel 18e drehbar lagert. Das Magnetfeld-Erzeugungsmittel 48e zieht einen Permanentmagneten 68e des Bedienmittels 18e an, wodurch das Bedienmittel 18e an einer Bedienmittelträgereinheit 10e der Lagereinheit 32e befestigt ist. Die Bedienmittelträgereinheit 10e ist durch eine Blendeneinheit 12e gebildet. In einer Frontalansicht auf das Hausgerät in einem Betriebszustand ist das Bedienmittel 18e frontseitig angeordnet und wird von der Bedienmittelträgereinheit 10e gehalten. Die Bedienmittelträgereinheit 10e bildet einen Aufnahmebereich 44e, der von einer kreisflächenförmigen Bedienmittelanlagefläche 38e und einem zylindermantelförmigen Oberflächenbereich der Bedienmittelträgereinheit 10e berandet ist. Das Bedienmittel 18e ist in dem Betriebszustand beabstandet von dem zylindermantelförmigen Oberflächenbereich der Blendeneinheit 12e angeordnet. Das Bedienmittel 18e liegt an der Bedienmittelanlagefläche 38e an und ist an ihr kraftschlüssig befestigt, wodurch die Bedienmittelanlagefläche 38e eine Gewichtskraft des Bedienmittels 18e aufnimmt. Eine Flächenerstreckungsrichtung 40e der Bedienmittelanlagefläche 38e ist parallel zu einer vertikalen Richtung 64e und weist somit eine vertikale Komponente 42e auf. Im montierten Zustand des Bedienmittels 18e schließt die Blendeneinheit 12e bündig an eine Bedienoberfläche 46e des Bedienmittels 18e an.

Figur 10 zeigt eine Kochfeldvorrichtung mit einer nicht erfindungsgemäßen Hausgerätvorrichtung. Die Hausgerätvorrichtung weist ein Kochfeld 14f mit einer von einer Glaskeramikplatte gebildeten Kochflächeneinheit 20f auf, welche zu einem Aufbringen von Kochgeschirr zur Durchführung eines Kochvorgangs vorgesehen ist. Ferner umfasst die Hausgerätvorrichtung eine Blendeneinheit 12f, welche eine Bedienmittelträgereinheit 10f bildet. Die Bedienmittelträgereinheit 10f grenzt an die Kochflächeneinheit 20f unmittelbar an und unterscheidet sich von dem Kochfeld 14f bzw. ist von einer zur Glaskeramikplatte getrennt
ausgebildeten Baueinheit gebildet. Die Bedienmittelträgereinheit 10f bildet einen von einer Ausnehmung gebildeten Aufnahmebereich 44f, in welchem ein Bedienmittel 18f der Hausgerätvorrichtung aufgenommen ist (Figuren 10 und 11). Das Bedienmittel 18f ragt in einem dargestellten, funktionsmäßig gekoppelten Zustand über eine Seitenkontur 88f und über eine Deckfläche 90f der Bedienmittelträgereinheit 10f hinaus, und zwar mit einer Erstreckung 34f von ca. 2 mm, so dass eine Bedienung des Bedienmittels 18f an dessen Stirnseite möglich ist. Die Seitenkontur 88f bildet eine einem vor der Kochfeldvorrichtung stehenden Bediener zugewandte Vorderkante der Bedienmittelträgereinheit 10f. Das Bedienmittel 18f ist im funktionsmäßig gekoppelten Zustand in radialer Richtung zu seiner Drehachse 58f in Richtung der Seitenkontur 88f mittels der Bedienmittelträgereinheit 10f gesichert bzw. in seiner Bewegung begrenzt, und zwar durch einen kreisförmigen Randbereich des Aufnahmebereichs 44f der Bedienmittelträgereinheit 10f. Der Randbereich des Aufnahmebereichs 44f erstreckt sich bezogen auf die Drehachse 58f des Bedienmittels 18f über mehr als 180° und über weniger als 360°, wodurch das Bedienmittel 18f in sämtliche radiale Richtungen zur Drehachse 58f innerhalb des Aufnahmebereichs 44f gesichert bzw. in seiner Bewegung begrenzt ist und dennoch eine vorteilhafte Bedienung an dem über die Seitenkontur 88f überstehendem Teilbereich des Bedienmittels 18f ermöglicht wird.

Figur 12 zeigt eine nicht erfindungsgemäße Alternative zu dem Ausführungsbeispiel in Figur 8 mit einem Bedienmittel 18g, das in einem dargestellten funktionsmäßig gekoppelten Zustand über eine Deckfläche 90g einer Bedienmittelträgereinheit 10g hinausragt und zwar mit einer Erstreckung 34g von ca. 2 mm, so dass eine Bedienung des Bedienmittels 18g an dessen Stirnseite und an dessen vorderer abgerundeter Kante möglich ist. Die Deckfläche 90g wird von einer frontseitig angeordneten vertikal verlaufenden Fläche der Bedienmittelträgereinheit 10g gebildet.

**Bezugszeichen**

| | | | |
|---|---|---|---|
| 10 | Bedienmittelträgereinheit | 66 | Längsseite |
| 12 | Blendeneinheit | 68 | Permanentmagnet |
| 14 | Kochfeld | 70 | Oberseite |
| 16 | Funktionsauflagefläche | 72 | Oberseite |
| 18 | Bedienmittel | 74 | Raumpunkt |
| 20 | Kochflächeneinheit | 76 | Magnet |
| 22 | Teilbereich | 78 | Kochzone |
| 24 | Steuereinheit | 80 | Anwähltaste |
| 26 | Kochzone | 82 | Bedienmittel |
| 28 | Bedienmittel | 88 | Seitenkontur |
| 29 | Funktionsauflagefläche | 90 | Deckfläche |
| 32 | Lagereinheit | | |
| 34 | Erstreckung | | |
| 36 | Befestigungsmittel | | |
| 38 | Bedienmittelanlagefläche | | |
| 40 | Flächenerstreckungsrichtung | | |
| 42 | Komponente | | |
| 44 | Aufnahmebereich | | |
| 46 | Bedienoberfläche | | |
| 48 | Magnetfeld-Erzeugungsmittel | | |
| 50 | Oberfläche | | |
| 52 | Oberflächenbereich | | |
| 54 | Sensoreinheit | | |
| 56 | Magnet | | |
| 58 | Drehachse | | |
| 60 | Anwähltaste | | |
| 62 | Erhebung | | |
| 64 | Richtung | | |

## Patentansprüche

1. Backofen mit einem Bedienmittel (18e) umfassend einen Permanentmagneten (68e) und mit wenigstens einer Lagereinheit (32e) mit einem Magnetfeld-Erzeugungsmittel (48e), welche zu einer achslosen, wellenlosen und zerstörungsfrei ablösbaren Lagerung des Bedienmittels (18e) vorgesehen ist, wobei die Lagereinheit (32e) wenigstens eine Bedienmittelträgereinheit (10e) zumindest teilweise bildet, wobei die Lagereinheit (32e) in einem Betriebszustand das Bedienmittel (18e) drehbar lagert, wobei das Magnetfeld-Erzeugungsmittel (48e) den Permanentmagneten (68e) des Bedienmittels (18e) anzieht, wodurch das Bedienmittel (18e) an der Bedienmittelträgereinheit (10e) der Lagereinheit (32e) befestigt ist, wobei die Bedienmittelträgereinheit (10e) durch eine Blendeneinheit (12e) gebildet ist, wobei das Bedienmittel (18e) an einer Bedienmittelanlagefläche (38e) anliegt und an ihr kraftschlüssig befestigt ist, wodurch die Bedienmittelanlagefläche (38e) eine Gewichtskraft des Bedienmittels (18e) aufnimmt **dadurch gekennzeichnet, dass** die Bedienmittelträgereinheit (10e) dazu vorgesehen ist, in wenigstens einem Betriebszustand zumindest das bezüglich wenigstens einer horizontalen Blickrichtung frontseitig angeordnete Bedienmittel (18e) zu halten, wobei in einer Frontalansicht auf den Backofen in einem Betriebszustand das Bedienmittel (18e) frontseitig angeordnet ist und von der Bedienmittelträgereinheit (10e) gehalten wird, wobei die Bedienmittelträgereinheit (10e) einen Aufnahmebereich (44e) bildet, der von der kreisflächenförmigen Bedienmittelanlagefläche (38e) und einem zylindermantelförmigen Oberflächenbereich der Bedienmittelträgereinheit (10e) berandet ist, wobei das Bedienmittel (18e) in dem Betriebszustand beabstandet von dem zylindermantelförmigen Oberflächenbereich der Blendeneinheit (12e) angeordnet ist, und wobei eine Flächenerstreckungsrichtung (40e) der Bedienmittelanlagefläche (38e) parallel zu einer vertikalen Richtung (64e) ist und somit eine vertikale Komponente (42e) aufweist, wobei im montierten Zustand des Bedienmittels (18e) die Blendeneinheit (12e) bündig an eine Bedienoberfläche (46e) des Bedienmittels (18e) anschließt.

2. Backofen nach Anspruch 1,
**gekennzeichnet durch**
wenigstens ein Befestigungsmittel (36e), welches dazu vorgesehen ist, das Bedienmittel (18e) mittels zumindest einer auf Elektrizität beruhenden Kraft zu befestigen.

3. Backofen nach Anspruch 1 oder 2,
**gekennzeichnet durch**
wenigstens eine Bedienmittelanlagefläche (38e), welche in wenigstens einem Betriebszustand zumindest einen Teil einer Gewichtskraft des Bedienmittels (18e) aufnimmt und wenigstens eine Flächenerstreckungsrichtung (40e) aufweist, welche in wenigstens einem Betriebszustand eine nichtverschwindende vertikale Komponente (42e) aufweist.

4. Backofen nach einem der vorherigen Ansprüche,
**dadurch gekennzeichnet, dass**
die Bedienmittelträgereinheit (10e) zumindest einen Aufnahmebereich (44e) bildet, der zu einer Aufnahme des Bedienmittels (18e) vorgesehen ist.

5. Backofen nach einem der vorherigen Ansprüche,
**gekennzeichnet durch**
wenigstens eines der Bedienmittel (18e) und wenigstens ein Magnetfeld-Erzeugungsmittel (48e), welches in einer Frontalansicht auf das Bedienmittel (18e) zumindest teilweise hinter dem Bedienmittel (18e) angeordnet ist.

## Claims

1. Baking oven with an operating means (18e) comprising a permanent magnet (68e) and with at least one support unit (32e) with a magnetic field generation means (48e), which is provided for axle-free, shaft-free and non-destructive releasable support of the operating means (18e), wherein the support unit (32e) at least partly forms at least one operating means support unit (10e), wherein the support unit (32e) supports the operating means (18e) rotatably in one operating state, wherein the magnetic field generation means (48e) attracts the permanent magnet (68e) of the operating means (18e), through which the operating means (18e) is attached to the operating means carrier unit (10e) of the support unit (32e), wherein the operating means carrier unit (10e) is formed by a panel unit (12e), wherein the operating means (18e) rests on an operating means contact surface (38e) and is attached to it by a force fit, through which the operating means contact surface (38e) accepts a weight force of the operating means (18e), **characterised in that** the operating means support unit (10e) is provided, in at least one operating state, to hold at least the operating means (18e) arranged on the front side in relation to at least one horizontal direction of view, wherein, in a front view of the baking oven in one operating state, the operating means (18e) is arranged on the front side and is held by the operating means support unit (10e), wherein the operating means support unit (10e) forms a receiving area (44e), which is surrounded by the circular-shaped operating means contact surface (38e) and a cylinder jacket-shaped surface area of the operating means support unit (10e) at its edge, wherein the operating means (18e) is arranged in the operating state at a distance from the cylinder jacket-shaped surface area of the panel unit (12e), and wherein a surface extent direction (40e) of the operating means contact surface (38e) is parallel to a vertical direction (64e) and thus has a vertical component (42e), wherein in the assembled state of the operating means (18e) the panel unit (12e) is flush against an operating surface (46e) of the operating means (18e).

2. Baking oven according to claim 1,
**characterised by**
at least one attachment means (36e) which is provided for attaching the operating means (18e) by means of at least one force based on electricity.

3. Baking oven according to claim 1 or 2,
**characterised by**
at least one operating means contact surface (38e), which in at least one operating state, absorbs at least a part of the weight force of the operating means (18e) and has at least one surface extent direction (40e) which in at least one operating state has a non-disappearing vertical component (42e).

4. Baking oven according to one of the previous claims,
**characterised in that**
the operating means support unit (10e) forms at least one receiving area (44e) which is provided for receiving the operating means (18e).

5. Baking oven according to one of the previous claims,
**characterised by**
at least one of the operating means (18e) and at least one magnetic field generation means (48e) which, in a frontal view of the operating means (18e), is arranged at least partly behind the operating means (18e).

## Revendications

1. Four avec un moyen de commande (18e) comprenant un aimant permanent (68e) et avec au moins une unité de logement (32e) avec un générateur de champ magnétique (48e), laquelle unité est prévue pour un logement sans axe, sans arbre et amovible de façon non destructive du moyen de commande (18e), dans lequel l'unité de logement (32e) constitue au moins partiellement au moins une unité de support de moyen de commande (10e), dans lequel l'unité de logement (32e) loge, dans un état de fonctionnement, le moyen de commande (18e) en rotation, dans lequel le générateur de champ magnétique (48e) attire l'aimant permanent (68e) du moyen de commande (18e), le moyen de commande (18e) s'en trouvant fixé à l'unité de support de moyen de commande (10e) de l'unité de logement (32e), dans lequel l'unité de support de moyen de commande (10e) est constitué par une unité à bandeau (12e), dans lequel le moyen de commande (18e) est contigu à une surface de contact du moyen de commande (38e) et y est fixé solidairement, la surface de contact du moyen de commande (38e) adoptant un poids du moyen de commande (18e) **caractérisé en ce que** l'unité de support de moyen de commande (10e) est prévue afin de maintenir, dans au moins un état de fonctionnement, au moins le moyen de commande (18e) disposé frontalement par rapport à au moins une direction horizontale du regard, dans lequel dans une vue frontale du four, dans un état de fonctionnement, le moyen de commande (18e) est disposé frontalement et maintenu par l'unité de support de moyen de commande (10e), l'unité de support de moyen de commande (10e) constituant une zone de réception (44e) bordée par la surface de contact du moyen de commande (38e) ayant la forme d'une surface circulaire et une zone de surface de l'unité de support de moyen de commande (10e) ayant la forme d'une enveloppe cylindrique, dans lequel le moyen de commande (18e) est, dans l'état de fonctionnement, disposé à l'écart de la zone de surface de l'unité à bandeau (12e) ayant la forme d'une enveloppe cylindrique, et dans lequel une direction d'extension de surface (40e) de la surface de contact du moyen de commande (38e) est parallèle à une direction verticale (64e) et présente dès lors un composant vertical (42e), dans lequel, à l'état monté du moyen de commande (18e), l'unité à bandeau (12e) forme une surface plane avec une surface de commande (46e) du moyen de commande (18e).

2. Four selon la revendication 1, **caractérisé par** au moins un moyen de fixation (36e) prévu afin de fixer le moyen de commande (18e) à l'aide d'au moins une force reposant sur l'électricité.

3. Four selon la revendication 1 ou 2, **caractérisé par** au moins une surface de contact du moyen de commande (38e) qui, dans au moins un état de fonctionnement, adopte au moins une partie d'un poids du moyen de commande (18e) et présente au moins une direction d'extension de surface (40e) présentant, dans au moins un état de fonctionnement, un composant vertical qui ne s'estompe pas (42e).

4. Four selon l'une des revendications précédentes, **caractérisé en ce que** l'unité de support de moyen de commande (10e) constitue au moins une zone de réception (44e) prévue pour un accueil du moyen de commande (18e).

5. Four selon l'une des revendications précédentes, **caractérisé par** au moins un des moyens de commande (18e) et au moins un générateur de champ magnétique (48e) disposé en partie derrière le moyen de commande (18e) dans une vue frontale du moyen de commande (18e).
